# EUROPÄISCHE PATENTSCHRIFT

(11) **EP 0 074 514 B1**
(45) Veröffentlichungstag und Bekanntmachung des Hinweises auf die Patenterteilung: **18.12.1985**
(21) Anmeldenummer: 82107648.6
(22) Anmeldetag: 20.08.1982
(51) Int. Cl.: F04C 18/16

(54) **Anordnung aus Kühler und Antriebsmotor mit auf dessen Welle angeordnetem Ventilator, insbesondere für eine Schraubenverdichteranlage**
Arrangement of a cooler and a motor having a ventilator arranged on its shaft, especially for a screw compressor installation
Arrangement d'un dispositif de refroidissement et d'un moteur avec un ventilateur fixé sur son arbre, notamment pour une installation à compresseur à vis

(30) Priorität: 16.09.1981 DE 3136775
(43) Veröffentlichungstag der Anmeldung: 23.03.1983
(73) Patentinhaber: ISARTALER Schraubenkompressoren GmbH, D-8192 Geretsried 1 (DE)
(72) Erfinder: Hofmann, Rudolf, D-6238 Hofheim/Diedenbergen (DE); Magdhuber, Kurt, D-8192 Geretsried (DE)
(74) Vertreter: Klingseisen, Franz, Dipl.-Ing.

## Beschreibung

Die Erfindung betrifft eine Anordnung aus Kühler und Antriebsmotor mit auf dessen Welle angeordnetem Ventilator nach dem Oberbegriff des Anspruchs 1.

Eine Anordnung dieser Art ist aus der DE-A-2 938 557 bekannt, wobei der Ringkühler in einem axialen Abstand vor dem Ventilator angeordnet ist und radial von der Kühlluft durchströmt wird. Um den zwischen Elektromotor und Ringkühler angeordneten Ventilator ist zur Luftführung eine Haube angeordnet. Dieser Aufbau ist zwar für eine kompakte Verdichteranlage vorgesehen, erfordert aber einen gewissen Platzbedarf.

Aus der DE-C- 664 937 ist es ferner bei einem Drehkolbenverdichter mit luftgekühltem Gehäuse bekannt, um die Kühlrippen des Gehäuses herum einen innen und aussen von der Kühlluft bestrichenen doppelwandigen Kühlmantel vorzusehen, der von der vom Drehkolbenverdichter erzeugten Druckluft durchströmt ist. Dieser die Kühlrippen des Gehäuses umgebende Kühlmantel dient dabei als Wärmeaustauscher.

Der Erfindung liegt die Aufgabe zugrunde, eine Anordnung der eingangs angegebenen Art so auszubilden, dass bei kompaktem Aufbau die Kühlluftführung verbessert wird.

Diese Aufgabe wird durch die Merkmale im Kennzeichen des Anspruchs 1 gelöst. Dadurch, dass die Innenumfangsfläche des Ringkühlers als Leitelement für die den Antriebsmotor unmittelbar umströmende Kühlluft vorgesehen ist und die den Ringkühler durchströmende Kühlluft einen Mantel aus wärmerer Luft um die kältere, den Antriebsmotor unmittelbar umströmende Kühlluft bildet, ergibt sich bei sehr kompakter Ausbildung der gesamten Anordnung eine sehr günstige Kühlluftführung.

Vorteilhafte Ausgestaltungen der Erfindung sind in den weiteren Ansprüchen angegeben.

Eine beispielsweise Ausführungsform der Erfindung wird nachfolgend anhand der Zeichnung näher erläutert, welche in einer Teilansicht einen Elektromotor mit daran angebrachtem Kühler wiedergibt, der im Schnitt gezeigt ist.

Mit 1 ist ein Elektromotor bezeichnet, auf dessen Welle 2 ein Ventilator 3 angeordnet ist. Zwischen Ventilator 3 und der Stirnfläche des Elektromotors 1 ist ein axial durchströmter Ringkühler 4 angeordnet, der bei dem dargestellten Ausführungsbeispiel etwa mit der Hälfte seiner Längsabmessung den Elektromotor 1 übergreift. Dabei liegt der Ringkühler 4 mit seinem Innenumfang auf Kühlrippen 5 auf, die über den Umfang des Elektromotors 1 verteilt angeordnet sind.

Der Ventilator ist für nur eine Drehrichtung ausgelegt. Ferner ist der Volumenstrom des Ventilators 3 so ausgelegt, dass er die für den Kühler 4 und den Elektromotor 1 erforderliche Kühlluftmenge fördert. Der Ventilator 3 hat einen Durchmesser, der annähernd so gross ist, wie der Aussendurchmesser des Ringkühlers 4, wobei die Schaufeln des Ventilators 3 so lang ausgebildet sind, dass sie beispielsweise mit der Hälfte ihrer Längsabmessung vom Innenumfang des Ringkühlers 4 nach innen ragen. Auf diese Weise wird ein Teilstrom durch den Ventilator erzeugt, der zur Kühlung des Motors dient und längs des Ihnenumfangs des Ringkühlers 4, der als Leitelement dient, über den Umfang des Elektromotors 1 in die Zwischenräume zwischen den Rippen 5 geleitet wird. Der vom Ventilator 3 erzeugte weitere Teilstrom durchströmt, wie durch Pfeile angedeutet, den Ringkühler 4 in Achsrichtung, wobei die am Ende des Ringkühlers 4 austretende wärmere Kühlluft den Motor 1 wie einen Mantel umgibt und ein radiales Austreten der kühleren, zwischen den Kühlrippen 5 strömenden Kühlluft verhindert.

Der Ringkühler 4 kann bei öleingespritzten Schraubenverdichtern sowohl als Ölkühler wie auch als kombinierter Öl- und Luftnachkühler ausgebildet sein, wie es beispielsweise in dem DE-Gbm 81 13 479 beschrieben ist.

Um eine Verschmutzung des Kühlers zu verhindern, kann eine Filtermatte 6 vor dem Ventilator 3 angebracht werden. Diese Filtermatte 6 kann sich bis zum Rand des Ringkühlers 4 erstrecken.

Ferner ist es möglich, vor dem Ventilator 3 eine Einströmdüse für die angesaugte Kühlluft vorzusehen. Ebenso ist es möglich, den Ventilator in anderer Weise auszubilden. Auch kann sich der Ringkühler weiter über den Motor erstrecken, als dies in der Zeichnung wiedergegeben ist.

Der Ringkühler 4 ist in einem Abstand um den Umfang des Motors angeordnet, der für die Durchströmung der für den Motor notwendigen Kühlluft ausgelegt ist. Bei dem dargestellten Ausführungsbeispiel wird dieser Abstand durch die Höhe der Kühlrippen 5 vorgegeben.

Die beschriebene Kühleranordnung ist auch bei einem anderen Antriebsmotor als einem Elektromotor anwendbar, sofern dieser Antriebsmotor etwa eine kreisförmige Umfangsform aufweist.

Der Ventilator eines Eiektromotors ist üblicherweise für beide Drehrichtungen ausgelegt. Bei der beschriebenen Anordnung kann der Ventilator nur für eine Drehrichtung ausgelegt werden, wodurch sich eine Leistungseinsparung durch besseren Wirkungsgrad des Ventilators ergibt.

## Patentansprüche

1. Anordnung aus Kühler und Antriebsmotor mit einem Ventilator auf der Welle des Antriebsmotors, insbesondere für eine Schraubenverdichteranlage, wobei der Kühler als Ringkühler (4) ausgebildet und in einem radialen Abstand um den Umfang des Antriebsmotors (1) angeordnet ist, und wobei die vom Ventilator (3) geförderte Kühlluft durch den Ringkühler (4) und über den Umfang des Antriebsmotors (1) geführt ist, dadurch gekennzeichnet, dass der Ringkühler (4) für eine Durchströmung in Achsrichtung und die Innenumfangsfläche des Ringkühlers (4) als Leitelement für die den Antriebsmotor (1) unmittelbar umströmende Kühlluft ausgebildet ist, wobei die durch den Ringkühler (4) strömende Kühlluft einen Mantel wärmerer Luft um die den Umfang des Antriebsmotors unmittelbar umströmende Kühlluft bildet.

2. Anordnung nach Anspruch 1, dadurch gekennzeichnet, dass der Ringkühler (4) den Antriebsmotor (1) wenigstens teilweise axial übergreift.

3. Anordnung nach Anspruch 1 und 2, dadurch gekennzeichnet, dass der Ringkühler (4) auf Kühlrippen (5) aufliegt, die um den Umfang des Antriebsmotors (1 ) angeordnet sind.

4. Anordnung nach den vorhergehenden Ansprüchen, dadurch gekennzeichnet, dass der Ventilator (3) nur für eine Drehrichtung ausgelegt ist.

5. Anordnung nach den vorhergehenden Ansprüchen, dadurch gekennzeichnet, dass vor dem Ventilator (3) eine Filtermatte (6) angeordnet ist.

6. Anordnung nach den vorhergehenden Ansprüchen, dadurch gekennzeichnet, dass eine Einströmdüse für den Ventilator (3) zur Führung der angesaugten Kühlluft vorgesehen ist.

7. Anordnung nach den vorhergehenden Ansprüchen, dadurch gekennzeichnet, dass der Ringkühler (4) zwischen Ventilator (3) und Antriebsmotor (1) angeordnet ist und der Ventilator (3) einen Aussendurchmesser aufweist, der annähernd so gross ist wie der Aussendurchmesser des Ringkühlers (4).

## Revendications

1. Montage formé d'un radiateur et d'un moteur d'entraînement avec un ventilateur sur l'arbre du moteur d'entraînement, en particulier pour une installation de compresseur à vis, le radiateur ayant la forme d'un radiateur annulaire (4) et étant monté à une certaine distance radiale autour de la périphérie du moteur d'entraînement (1 ) et l'air de refroidissement refoulé par le ventilateur (3) étant guidé à travers le radiateur annulaire (4) et pardessus la périphérie du moteur d'entraînement (1 ), caractérisé en ce que le radiateur annulaire (4) est prévu pour un écoulement de traversée dans le sens axial et la surface périphérique interne du radiateur annulaire (4) est prévue comme élément de guidage pour l'air de refroidissement balayant directement le moteur d'entraînement, l'air de refroidissement traversant le radiateur annulaire (4) formant une enveloppe d'air plus chaud autour de l'air de refroidissement entourant directement la périphérie du moteur d'entraînement.

2. Montage suivant la revendication 1, caractérisé en ce que le radiateur annulaire (4) chevauche au moins partiellement le moteur d'entraînement (1 ) dans le sens axial.

3. Montage suivant les revendications 1 et 2, caractérisé en ce que le radiateur annulaire (4) est posé sur des ailettes de refroidissement (5) qui sont disposées autour de la périphérie du moteur d'entraînement (1).

4. Montage suivant les revendications précédentes, caractérisé en ce que le ventilateur (3) est conçu pour un seul sens de rotation.

5. Montage suivant les revendications précédentes, caractérisé en ce qu'une natte filtrante (6) est disposée devant le ventilateur (3).

6. Montage suivant les revendications précédentes, caractérisé en ce qu'une buse d'admission pour le ventilateur (3) est prévue pour guider l'air de refroidissement aspiré.

7. Montage suivant l'une quelconque des revendications précédentes, caractérisé en ce que le radiateur annulaire (4) est monté entre le ventilateur (3) et le moteur d'entraînement (1 ) et le ventilateur (3) présente un diamètre extérieur qui est à peu près égal au diamètre extérieur du radiateur annulaire (4).

## Claims

1. Arrangement consisting of a cooler and drive motor with a ventilator on the shaft of the drive - motor, more particularly for a screw compressor unit, in which the cooler is in the form of an annular cooler (4) and is arranged at a radial spacing around the circumference of the dirve motor (1), and in which the cooling air conveyed by the ventilator (3) is passed through the annular cooler (4) and over the circumference of the drive motor (1), characterised in that the annular cooler (4) is designed for throughflow in the axial direction and the inner circumferential surface of the annular cooler (4) is designed as a deflector for the cooling air flowing directly around the drive motor (1), whilst the cooling air flowing through the annular cooler (4) forms a jacket of warmer air around the cooling air flowing directly around the circumference of the drive motor.

2. Arrangement as claimed in claim 1, characterised in that the annular cooler (4) overlaps at least partially in the axial direction with the drive motor (1).

3. Arrangement as claimed in claims 1 and 2, characterised in that the annular cooler (4) abuts on cooling fins which are disposed about the circumference of the drive motor (1 ).

4. Arrangement as claimed in the preceding claims, characterised in that the ventilator (3) is designed to rotate only in one direction.

5. Arrangement as claimed in the preceding claims, characterised in that a filter mat (6) is arranged in front of the ventilator (3).

6. Arrangement as claimed in the preceding claims, characterised in that an inflow nozzle for the ventilator (3) is provided for guiding the cooling air sucked in.

7. Arrangement as claimed in the preceding claims, characterised in that the annular cooler (4) is disposed betwen the ventilator (3) and drive motor (1), and the external diameter of the ventilator (3) is approximately the same size as the external diameter of the annular cooler (4).
